# DEMANDE DE BREVET EUROPEEN

(11) **EP 0 516 502 A1**
(43) Date de publication de la demande: **02.12.1992**
(21) Numéro de dépôt: 92401322.0
(22) Date de dépôt: 14.05.1992
(51) Int. Cl.: B21B 45/02

(54) **Platelage de convoyeur à fil, destiné notamment au refroidissement de fils spiralés à la sortie des trains de laminoirs pour fils métalliques**

(30) Priorité: 31.05.1991 FR 9106603
(71) Demandeur: UNIMETAL, F-57040 Metz Cédex 1 (FR)
(72) Inventeur: Goncalves, Bernard, F-54650 Saulnes (FR)
(74) Mandataire: Martin, Jean-Paul

(57) **Abrégé**

Ce platelage (1) comprend des plaques longitudinales (2) percées d'ouïes (9a, 9b) d'insufflation d'air de refroidissement du fil posé sur cette plaque, laquelle est munie de moyens (3a, 3b) d'entraînement du fil; des ouvertures circulaires (4a, 4b) sont ménagées dans la plaque (2), des plaques circulaires (5a, 5b) de diamètres correspondants sont montées dans ces ouvertures rotativement autour de leur axe, et des ouïes (9a, 9b) de section réglable sont agencées dans ces plaques circulaires; chaque ouïe (9a, 9b) a sa section réglable au moyen d'un déflecteur (11a, 11b) formé par un volet articulé sur un bord de l'ouïe, et associé à des moyens de réglage de sa position angulaire, par exemple un dispositif vis-écrou. Cet agencement permet de régler aisément le refroidissement pour l'ajuster aux caractéristiques des spires de fil, sans démonter l'ensemble du platelage.

## Description

L'invention est relative à un platelage d'un convoyeur à fil du type, dit "STELMOR", placé notamment en sortie d'un train de laminoirs à chaud pour fils, par exemple en acier, ainsi qu'à un convoyeur incorporant ce platelage.

Les convoyeurs de type "STELMOR", bien connus, sont constitués de platelages percés d'ouïes. Sur ces platelages circule le fil spiralé entraîné par des chaînes. Sous le platelage, un dispositif de ventilation souffle de l'air qui sort par les ouïes et refroidit le fil. Les ouïes sont plus petites et plus nombreuses à proximité des rives du platelage que dans l'axe de celui-ci.

Ces convoyeurs présentent l'inconvénient suivant : les ouïes ne sont pas réglables de sorte que lorsque le diamètre du fil varie, la densité et la perméabilité du lit de spires varient, ce qui induit des hétérogénéités de refroidissement qui se traduisent par une dispersion de caractéristiques mécaniques le long du fil. Pour régler le refroidissement, la seule solution consiste à remplacer tout le platelage, opération longue nécessitant l'arrêt de la production pendant un temps prolongé.

Le but de l'invention est de remédier à cet inconvénient en proposant un platelage qui permette un réglage aisé et rapide du refroidissement.

Le platelage de convoyeur à fil visé par l'invention comprend des plaques longitudinales percées d'ouïes d'insufflation d'air de refroidissement du fil posé sur ces plaques, lesquelles sont munies de moyens d'entraînement du fil.

Suivant l'invention, ce platelage est caractérisé en ce que les ouïes sont équipées de moyens de réglage de leur section, permettant d'ajuster le refroidissement aux caractéristiques des spires de fil.

Suivant d'autres particularités de l'invention :
- des ouvertures circulaires sont ménagées dans les plaques, des plaques circulaires de diamètres correspondants sont montées dans ces ouvertures rotativement autour de leur axe, et des ouïes de section réglable sont agencées dans ces plaques circulaires;
- chaque ouïe est réglable au moyen d'un déflecteur formé par un volet articulé sur un bord de l'ouïe, et associé à des moyens de réglage de sa position angulaire, par exemple un dispositif vis-écrou.

L'invention va maintenant être décrite plus en détail en référence aux figures annexées, qui en illustrent trois formes d'exécution à titre d'exemples non limitatifs.

La figure 1 est une vue en perspective partielle d'une forme de réalisation d'un platelage de convoyeur selon l'invention, ainsi que, en trait mixte, d'une seconde forme de réalisation.

La figure 2 est une vue de dessus à échelle agrandie d'une plaque circulaire du platelage de la Fig.1, dont l'ouïe est équipée de moyens de réglage de sa section selon une première forme de réalisation.

La figure 3 est une vue en coupe diamétrale d'une plaque circulaire suivant 3-3 de la Fig.2.

La figure 4 est une vue en coupe diamétrale suivant 4-4 de la Fig.3.

La figure 5 est une vue en coupe partielle à échelle agrandie dans le plan de la Fig.4, montrant le système de réglage angulaire du volet déflecteur.

La figure 6 est une vue en perspective partielle du volet déflecteur de la Fig.5 et de sa plaque support.

La figure 7 est une vue de dessus avec arrachement, similaire à la Fig.2 d'un troisième mode de réalisation des moyens de réglage de la section d'une ouïe.

La figure 8 est une vue en coupe diamétrale suivant 8-8 de la Fig.7.

Un platelage 1 selon l'invention (Fig.1), comprend deux plaques en fonte longitudinales latérales 200, 200a et une plaque en fonte longitudinale centrale 201 entre lesquelles circulent des chaînes parallèles 3a, 3b, qui servent à entraîner un fil spiralé non représenté. Sous les plaques 200, 200a, 201, un système de ventilation connu, non représenté, souffle de l'air. Cet agencement constitue la base d'un convoyeur dit "STELMOR".

Le platelage 1 est percé d'une pluralité d'ouvertures circulaires 4a, réparties le long des rives 2a, et d'ouvertures 4b dans l'axe longitudinal du platelage 1. Les ouvertures 4a, situées près des rives 2a des plaques latérales 200, 200a sont relativement nombreuses et rapprochées, tandis que les ouvertures 4b de la plaque centrale 201 sont moins nombreuses, plus espacées et de diamètre supérieur au diamètre des ouvertures 4a.

Dans chaque ouverture 4a, 4b est montée une plaque circulaire respective 5a, 5b de diamètre légèrement supérieur, dont la périphérie prend appui sur un dégagement circulaire 6 agencé dans les plaques longitudinales 200, 200a, 201 sur le bord de l'ouverture 4a, 4b. Chaque plaque 5a, 5b est déplaçable en rotation et peut être verrouillée dans la position angulaire choisie par tout moyen approprié, par exemple comme représenté, un doigt latéral 7 (Fig.2 et 4) solidaire de la périphérie de la plaque 5a (5b) et des évidements 10 ménagés sur le pourtour de la plaque circulaire 5a ou 5b, dans ces plaques longitudinales 200, 200a, 201, à intervalles réguliers. La plaque circulaire 5a, 5b a ainsi sa position angulaire ajustée et fixée par introduction du doigt 7 dans l'évidement 10 choisi.

Dans un premier mode de réalisation, représenté aux Fig.1 à 6, les plaques circulaires 5a, 5b sont percées chacune d'une ouïe 9a, 9b respective d'insufflation d'air de refroidissement du fil spiralé (non représenté) entraîné par les chaînes 3a, 3b. Chaque ouïe est équipée d'un volet déflecteur 11a, 11b articulé sur un bord de l'ouïe, laquelle est rectangulaire dans l'exemple illustré au dessin.

Chaque volet 11a, 11b est articulé autour d'un axe horizontal 12 fixé sous la plaque 5a (5b) le long de l'ouïe 9a (9b). Il peut être réglé en position angulaire par un système tel que celui illustré aux Fig.4 et 5, qui comprend une tige filetée 13 traversant le volet 11a (11b) par une rotule-écrou 14 d'articulation, et dont l'extrémité supérieure est articulée sur un axe 15 fixé sous la plaque 5a, 5b en regard de l'axe 12, le long du bord opposé de l'ouïe 9a, 9b. La tige 13 est pourvue d'une tête 13a de manoeuvre manuelle, la rotation de la tige 13 permettant ainsi de régler la position angulaire du volet 11a, 11b et donc la section de passage d'air de l'ouïe 9a, 9b, dont les dimensions correspondent évidemment à celles du volet 11a, 11b.

En orientant convenablement les plaques circulaires 5a, 5b et en règlant l'inclinaison des déflecteurs 11a, 11b, on peut régler la répartition des débits d'air sur toute la surface du convoyeur. Cela permet d'ajuster le refroidissement en fonction de la compacité du lit de spires de fil et du diamètre de ce fil. Ce réglage est aisé à réaliser et ne nécessite pas le démontage de l'ensemble du platelage.

Dans un second mode d'exécution du platelage 1 représenté en traits mixtes à la Fig.1, chaque plaque 5b de fermeture d'une ouverture centrale 4b est percée d'au moins deux ouvertures circulaires 4a, fermées par des plaques circulaires respectives 5a. Dans chaque plaque 5a est ménagée une ouïe 9a de section réglable au moyen d'un volet déflecteur 11a, articulé sur le bord de l'ouïe et dont la position angulaire est réglable suivant un agencement similaire à celui représenté aux Fig.4 et 5.

Dans le troisième mode de réalisation de l'invention (Fig.7 et 8), les ouïes 9b des ouvertures centrales 4b sont pourvues chacune d'au moins une glissière 16, de préférence deux comme représenté. Ces glissières 16 sont montées coulissantes en regard l'une de l'autre sur des rampes latérales 17 de support solidaires de la plaque 5b, et s'étendant le long des bords opposés de l'ouïe 9b.

La section de l'ouïe est donc plus ou moins réduite en fonction de la position longitudinale des glissières 16, déplaçables manuellement.

De plus, chaque ouïe 9b est équipée d'un volet déflecteur 11b, placé sous les glissières 16, articulé sur l'une des rampes 17 et dont la position angulaire peut être réglée par exemple par un système similaire à celui décrit en référence aux Fig.4 et 5.

Le débit et l'orientation du flux d'air de refroidissement des ouïes 11b peuvent ainsi être ajustés avec précision par un positionnement adéquat des glissières 16 et du volet 11b.

L'invention est susceptible de nombreuses variantes d'exécution. Ainsi les volets et les glissières peuvent être remplacés par tous autres moyens équivalents permettant de régler la section de passage de l'air dans les ouïes. De même, la plaque centrale 201 peut être percée simplement d'ouvertures 4a placées côte à côte par paires.

## Revendications

1. Platelage (1) de convoyeur à fil, destiné notamment à être placé à la sortie d'un train de laminoirs à chaud pour fils métalliques, comprenant des plaques longitudinales (200, 200a, 201) pourvues d'ouïes (9a, 9b) d'insufflation de fluide de refroidissement du fil posé sur ces plaques, et des moyens (3a, 3b) d'entraînement du fil, caractérisé en ce que les ouïes (9a, 9b) sont équipées de moyens (11a, 11b; 16) de réglage de leur section, permettant d'ajuster le refroidissement aux caractéristiques des spires de fil.

2. Platelage selon la revendication 1, caractérisé en ce que des ouvertures circulaires (4a, 4b) sont ménagées dans les plaques (200, 200a, 201), des plaques circulaires (5a, 5b) de diamètres correspondants sont montées dans ces ouvertures rotativement autour de leur axe, et des ouïes (9a, 9b) de section réglable sont agencées dans ces plaques circulaires.

3. Platelage selon la revendication 2, caractérisé en ce qu'une partie (4a) des ouvertures est ménagée le long des rives (2a) des plaques latérales (200, 200a) et l'autre partie (4b) des ouvertures est agencée dans la plaque centrale (201), les ouvertures (4a) contiguës aux rives (2a) ayant un diamètre inférieur à celui des ouvertures centrales (4b) et étant plus rapprochées entre elles que les ouvertures centrales.

4. Platelage selon la revendication 3, caractérisé en ce que chaque ouïe (9a, 9b) est réglable au moyen d'un déflecteur (11a, 11b) formé par un volet articulé sur un bord de l'ouïe, et associé à des moyens de réglage de sa position angulaire, par exemple un dispositif vis-écrou (13, 14, 15).

5. Platelage selon la revendication 4, caractérisé en ce que les ouïes (9b) des ouvertures centrales (4b) sont pourvues chacune d'au moins une glissière (16) montée coulissante sur la plaque circulaire (5b) en regard de l'ouïe, le volet déflecteur (11b) étant articulé sur l'un des bords de l'ouïe.

6. Platelage selon la revendication 3, caractérisé en ce que chaque plaque de fermeture (5b) d'une ouverture centrale (4b) est percée d'eau moins deux ouvertures circulaires (4a) fermées par des plaques circulaires respectives (5a), orientables en rotation, dans chacune desquelles est ménagée une ouïe (9a) dont la section est réglable, de préférence au moyen d'un volet déflecteur (11a) articulé sur un bord del'ouïe et associé à des moyens de réglage de sa position angulaire, notamment un dispositif vis-écrou (13, 14, 15).

7. Platelage selon l'une quelconque des revendications 1 à 6, caractérisé en ce que chaque plaque circulaire rotative (5a, 5b) est pourvue de moyens de réglage et de verrouillage en rotation de sa position, par exemple un doigt latéral (7) solidaire de la périphérie de la plaque circulaire et des évidements (10) ménagés sur le pourtour de cette dernière, dans l'un desquels le doigt peut s'engager.

8. Convoyeur équipé d'un platelage selon l'une quelconque des revendications 1 à 7.
